# EUROPÄISCHE PATENTSCHRIFT

(11) **EP 1 174 838 B1**
(45) Veröffentlichungstag und Bekanntmachung des Hinweises auf die Patenterteilung: **26.11.2003**
(21) Anmeldenummer: 00115717.1
(22) Anmeldetag: 21.07.2000
(51) Int. Cl.: G08B 25/00

(54) **Verfahren und Einrichtung zur Installation von peripheren Geräten**
Method and apparatus for installing peripheral devices
Procédé et dispositif pour installer des appareils périphériques

(43) Veröffentlichungstag der Anmeldung: 23.01.2002
(73) Patentinhaber: Siemens Building Technologies AG, 8034 Zürich (CH)
(72) Erfinder: Vollenweider, Walter, 8712 Stäfa (CH)
(74) Vertreter: Dittrich, Horst, Dr.

(56) Entgegenhaltungen:
- US-A- 4 951 029
- US-A- 5 189 394

## Beschreibung

Die vorliegende Erfindung betrifft ein Verfahren zur Installation von peripheren Geräten an Standorten mit einer Verbindung zu einer Zentraleinheit, bei welchem der Standort des jeweiligen Geräts bestimmt und gespeichert wird.

Es kommt häufig vor, dass an einem Standort in einem Gebäude oder auch ausserhalb eines solchen montierte periphere Geräte mit einer Zentraleinheit, wie beispielsweise einer Steuerung kommunizieren müssen, um Informationen auszutauschen. Geräte und Zentraleinheiten in diesem Sinne sind beispielsweise Brandmelder und eine Brandmeldezentrale oder Temperaturfühler und die Steuerung einer Klimaanlage und dergleichen. Hier sind in der Regel immer mehrere periphere Geräte an eine Zentraleinheit angeschlossen und es ist von Bedeutung, welches Gerät wo, beispielsweise in welchem Raum, montiert ist. Die Verbindung zwischen den Geräten an den einzelnen Standorten und der Zentraleinheit ist in der Regel durch einen Bus gebildet.

Heute sind im wesentlichen drei Verfahren der eingangs genannten Art bekannt. Bei einem ersten bekannten Verfahren wird jedes Gerät vor der Installation einzeln mit der Zentrale verbunden und tauscht mit dieser ein individuelle Kennung aus. Dabei wird der Standort festgelegt, an dem das Gerät später zu installieren ist. Dieses Verfahren hat den Nachteil, dass die Gefahr von Verwechslungen relativ gross ist.

Bei einem zweiten bekannten Verfahren nimmt jedes Gerät zu dem Zeitpunkt, an dem es installiert wird, über den Bus Verbindung mit der Zentraleinheit auf und der Installateur gibt der Zentrale über dieselbe Busverbindung oder über eine zusätzliche Verbindung, wie zum Beispiel eine Funkverbindung, den Standort des installierten Geräts bekannt. Wenn der Bus zur Übermittlung des Standorts verwendet wird, ist in den meisten Fällen ein zusätzlicher Aufwand am Gerät erforderlich, um die Standortinformation eingeben zu können. Wenn eine zusätzliche Verbindung verwendet wird, muss sichergestellt sein, dass diese jederzeit mit genügender Sicherheit zur Verfügung steht, was aber in vielen Fällen, wie zum Beispiel in grossen und/oder massiv armierten Gebäuden nicht ohne weiteres möglich ist. Abgesehen davon, besteht die Gefahr, dass sich der Installateuer irrt und einen falschen Standort eingibt.

Bei einem dritten Verfahren merkt sich der Installateur die Reihenfolge, in der die Geräte montiert wurden und notiert diese. Die Zentrale bereitet eine chronologische Liste der installierten Geräte vor, in die nur noch die Standorte eingetragen werden müssen. Auch hier besteht die Gefahr von Verwechslungen; ausserdem erfordert das Notieren und Eintragen von Standorten in eine Liste Zeit und ist deshalb teuer.

Bei einem in der US-A-4,951,029 beschriebenen Verfahren zur Installation eines Sicherheitssystems werden die peripheren Geräte zuerst mit einem Handheld parametriert, dann montiert und melden anschliessend ihren Status an eine Steuereinheit. Schliesslich ist in der US-A-5,189,394 eine Alarmanzeige beschrieben, bei der in einem PC die Pläne des eine Brandmeldeanlage enthaltenden Gebäudes sowie die Adressen der einzelnen Melder gespeichert sind, so dass bei einem Alarm die Position der aktivierten Melder einfach und rasch ersichtlich ist.

Durch die Erfindung soll nun ein Verfahren der eingangs genannten Art angegeben werden, welches Verwechslungen ausschliesst und einen hohen Bedienungskomfort bietet.

Die erfindungsgemässe Lösung der gestellten Ausgabe ist dadurch gekennzeichnet, dass bei der Installation die jeweilige Position des Installateurs zusammen mit der zugehörigen Zeitinformation registriert und in der Zentraleinheit der Zeitpunkt der Installation des peripheren Geräts gespeichert wird, und dass die beiden Zeitinformationen miteinander verknüpft werden und daraus der Standort des peripheren Geräts zum Zeitpunkt der Installation gewonnen wird.

Durch die Verknüpfung der beiden Zeitinformationen kann immer eindeutig festgestellt werden, wo sich der Installateur zum Zeitpunkt der Installation eines Geräts befunden hat, so dass jedem Gerät ein eindeutiger Standort zugeordnet werden kann. Diese Zuordnung ist sehr komfortabel und jederzeit reproduzierbar und sie schliesst jede Verwechslungsgefahr aus.

Eine erste bevorzugte Weiterbildung des erfindungsgemässen Verfahrens ist dadurch gekennzeichnet, dass bei Installation der peripheren Geräte in einem Gebäude eine Verknüpfung der genannten Zeitinformationen mit den Plänen des Gebäudes erfolgt. Diese bevorzugte Ausführungsform hat den Vorteil, dass festgestellt werden kann, in welchem Raum des Gebäudes sich ein bestimmtes Gerät mit einer bekannten Position befindet.

Gemäss einer zweiten bevorzugten Weiterbildung des erfindungsgemässen Verfahrens enthalten die Gebäudepläne den Geräten an bestimmten Standorten zugeordnete Parameter. Diese Parameter können Gehäuseparameter, wie beispielsweise die Höhe und/oder das Volumen des betreffenden Raumes, oder auch Geräteparameter, wie beispielsweise Schwellwerte, Meldungstexte für den Alarmfall oder Zeitkonstanten, enthalten.

Die Erfindung betrifft weiter eine Einrichtung zur Durchführung des genannten Verfahrens. Die erfindungsgemässe Einrichtung ist gekennzeichnet durch eine mobile Station, welche mit Mitteln für die Bestimmung der jeweiligen Position der Station und mit Mitteln für die Registrierung dieser Position in Funktion von der Zeit ausgerüstet ist, und durch Mittel für die zeitgenaue Meldung der Installation eines peripheren Geräts an die Zentraleinheit sowie durch Mittel für die Verknüpfung der Installationszeit mit der Position der Station zu dieser Zeit.

Eine erste bevorzugte Ausführungsform der erfindungsgemässen Einrichtung ist dadurch gekennzeichnet, dass anhand der genannten Verknüpfung den einzelnen installierten Geräten Standorte sowie gegebenenfalls weitere Daten und/oder Parameter zugeordnet werden. Vorzugsweise wird aufgrund aller den Geräten zugeordneten Daten und/oder Parameter eine Datenbasis erstellt.

Gemäss einer zweiten bevorzugten Ausführungsform der erfindungsgemässen Einrichtung ist die mobile Station so beschaffen, dass sie von einer Person an die verschiedenen Standorte mitführbar ist. Vorzugsweise ist die mobile Station in Form eines kleinen Wagens ausgebildet.

Ein solcher kleiner Wagen ist besonders praktisch, weil er auch zum Transport eines Vorrats der zu installierenden Geräte, von Werkzeugen und von Verbrauchs- und Kleinmaterial verwendet werden kann.

Die Mittel für die Bestimmung der Position der Station enthalten beispielsweise einen Kompass (magnetischer Kompass oder Kreiselkompass), Beschleunigungssensoren für lineare Bewegung und Rotation, Neigungsmesser, Umdrehungssensoren an den Rädern, Dopplerradar, Ultraschall- oder Laserentfernungsmesser zu den Gebäudewänden, Mittel zur Distanzmessung zu Fixpunkten, beispielsweise über die Laufzeit von Funk- oder Ultraschallwellen, GPS (Global Positioning System) beruhend auf Sendern in Satelliten oder auf im Gebäude vorgesehenen Sendern, Videokamera, die auf den Boden oder gegebenenfalls zur Decke gerichtet ist und aufgrund der beinahe unvermeidlich vorhandenen Oberflächenstrukturen eine Relativbewegung erkennen kann.

Je nach den allgemeinen Umständen, der Art und Beschaffenheit der Gebäude, in denen die Installation erfolgen soll, den Ansprüchen an die Genauigkeit, den zulässigen Kosten und anderen Randbedingungen wird man eines dieser oder auch ein anderes geeignetes Mittel oder eine Kombination von mehreren dieser Mittel auswählen. Zur Zusammenführung der Daten der Station mit denjenigen der Zentrale ist eine genügend genaue Uhr erforderlich.

Im folgenden wird die Erfindung anhand eines in den Zeichnungen dargestellten Ausführungsbeispiels näher erläutert; dabei zeigt:
Fig. 1 eine schematische Darstellung eines Raumes mit einer erfindungsgemässen Einrichtung; und
Fig. 2 eine schematische Darstellung der erfindungsgemässen Einrichtung von Fig. 1.

In einem Raum 1 ist eine Stelle zur Installation eines Rauchmelders 2 vorgesehen, die beispielsweise durch einen mit einer Zentrale 4 über einen Bus 3 verbundenen Sockel oder eine andere geeignete Anschlussstelle gebildet ist. Da gewährleistet sein muss, dass in der Zentrale 4 ein einen Alarm oder eine Störung anzeigender Melder eindeutig lokalisiert werden kann, ist es erforderlich, dass der Zentrale bekannt ist, welcher Melder wo installiert sind. Die Melder 2 sind zu diesem Zweck mit einem Identifikationsmodul (nicht dargestellt) ausgerüstet, welches eine eindeutige und nur für den betreffenden Melder vorgesehene Adresse enthält. Diese Adresse wird der Zentrale 4 bei der Installation des betreffenden Melders 2 mitgeteilt, nicht aber der Installationsort.

Zur eindeutigen Zuordnung von Melderadresse und Installationsort wird das folgende Verfahren angewandt: Der die Melder 2 installierende Installateur ist mit einer mobilen Station 5 in der Art eine kleinen Wagens (siehe Fig. 2) ausgerüstet, den er beispielsweise mit sich zieht und der sich daher am selben Ort wie der Installateuer befindet.

Selbstverständlich kann die Station 5 auch herumtragbar ausgebildet sein, beispielsweise in der Art eines Rucksacks, es hat sich aber gezeigt, dass ein Wagen eine Reihe von Vorteilen aufweist, unter anderem den, dass er zum Transport eines Vorrats von Meldern 2 und Werkzeug sowie von Klein- und Verbrauchsmaterial verwendet werden kann.

Gemäss Fig. 2 ist die Station 5 ist mit einer Uhr 6 oder allgemein einem Zeitgeber ausgerüstet sowie mit einer Einrichtung 7 zur Bestimmung der jeweiligen Position der Station 5 in einer Umgebung, beispielsweise in einem Gebäude, und mit Mitteln 8 zur Speicherung der Position der Station in Funktion von der Zeit. Die Station 5 enthält somit exakte Angaben, zu welcher Zeit sich die Station wo befunden hat. Und da sich die Station 5 immer am Einsatzort des Installateurs befindet, enthält sie auch die Information, wann sich der Installateur mit den Meldern wo befunden hat.

Die Einrichtung 7 zur Bestimmung der Position der Station 5 kann beispielsweise die folgenden Mittel alleine oder in unterschiedlichen Kombinationen enthalten, wobei die Aufzählung nicht abschliessend sondern als beispielhaft zu verstehen ist. Der Fachmann kennt noch eine Reihe weiterer Möglichkeiten zur Bestimmung der Position eines Objekts.
- Magnetischer Kompass
- Kreiselkompass
- Beschleunigungssensoren für lineare Bewegung und Rotation
- Neigungsmesser
- Umdrehungssensoren an den Rädern
- Dopplerradar
- Ultraschall- oder Laserentfernungsmesser zu den Gebäudewänden
- Mittel zur Distanzmessung zu Fixpunkten, beispielsweise über die Laufzeit von Funk- oder Ultraschallwellen
- GPS (Global Positioning System) beruhend auf Sendern in Satelliten oder auf im Gebäude vorgesehenen Sendern
- Videokamera, die auf den Boden oder gegebenenfalls zur Decke gerichtet ist und aufgrund der beinahe unvermeidlich vorhandenen Oberflächenstrukturen eine Relativbewegung erkennen kann.

Wenn der Installateur den Melder 2 installiert, erfolgt über den Bus 3 eine die Adresse des Melders enthaltende Meldung an die Zentrale 4, welche registriert, dass der Melder mit der Adresse Xₙ zur Zeit tₙ installiert worden ist. An welchem Standort die Installation erfolgt ist, ist der Zentrale jedoch nicht bekannt. Durch Zusammenführung der in der Station 5 gespeicherten Daten mit den in der Zentrale 4 gespeicherten kann jedoch einfach herausgefunden werden, wo sich die Station zur Zeit tₙ befunden hat und wo somit der Melder Xₙ installiert ist. Diese Zusammenführung kann während der Installation oder kurz nach dieser erfolgen, beispielsweise über Funk, oder auch einmal oder mehrmals täglich über eine spezielle Schnittstelle 9 zur Zentrale 4.

Da es Situationen geben kann, in denen die Station 5 die erforderlichen Daten nicht sammeln kann, beispielsweise weil der Installateur wegen irgendwelcher Hindernisse oder baulicher Gegebenheiten die Station nicht bis zum Installationsort mitführen kann, ist die Station 5 mit Mitteln 10 zur Eingabe oder Aufnahme von Informationen, wie beispielsweise einer Texteingabe, einer Spracheingabe oder einer Videokamera ausgerüstet.

Es sei darauf hingewiesen, dass die Beschreibung der erfindungsgemässen Einrichtung in Verbindung mit einer Brandmeldeanlage nicht einschränkend verstanden werden darf. Der Brandmelder 2 symbolisiert irgendeine Art von peripherem Gerät, welches über einen Bus mit einer Zentrale verbunden ist. Ein derartiges Gerät kann beispielsweise auch ein Fühler eines Gebäudesteuerungssystems, wie ein Temperaturfühler einer Klimaanlage oder Heizung sein. In diesem Fall könnten die oben erwähnten zusätzlichen Daten beispielsweise thermische Zeitkonstanten enthalten, die einen Einfluss auf die Regelcharakteristik eines Temperaturreglers haben.

Da die mit der Station 5 gesammelten Daten im allgemeinen nicht vollständig mit der Wirklichkeit übereinstimmen werden, was sich darin äussert, dass Geräte anscheinend an unsinnigen Stellen installiert worden sind, sind bestimmte Korrekturen der aufgenommenen Daten erforderlich. Obwohl dabei in schwierigen Fällen auf die Mithilfe des Installateurs nicht verzichtet werden kann, sollen die Korrekuten so weit wie möglich automatisch erfolgen, wobei je nach verwendetem Mittel zur Bestimmung der geografischen Lage der Station 5 unter anderem folgende Korrekturmöglichkeiten denkbar sind, die vorzugsweise durch ein Nachbearbeitungsprogramm erfolgen:

Bei der Verwendung von Radsensoren ist der Raddurchmesser von entscheidender Bedeutung, wobei das Messergebnis verfälscht wird, wenn die Durchmesser der zwei oder vier Räder der Station 5 nicht gleich sind. In diesem Fall sieht das Messergebnis so aus, als ob die Station 5 nie über eine gerade Strecke bewegt worden wäre sondern häufig Kurven mit demselben Radius befahren hätte. Hier können die Messdaten automatisch mit konstanten Faktoren so bearbeitet werden, dass das Ergebnis möglichst plausibel wird.

Da der Installateuer die als Wagen ausgebildete Station 5 während der Fahrt in einem von seiner Körpergrösse und von bestimmten Gewohnheiten abhängigen Winkel halten wird, ist es vorteilhaft, Radsensoren mit einem Neigungsmesser und gegebenenfalls anderen Sensoren, wie beispielsweise einem Kompass, zu kombinieren. Wenn die Neigung wesentlich vom Normalwert abweicht, ist anzunehmen, dass der Wagen 5 nicht normal gezogen sondern beispielsweise vom Boden abgehoben, oder getragen oder über eine Treppe gezogen wird. In diesem Fall wird sich das Nachbearbeitungsprogramm nicht auf die Radsensoren verlassen, sondern die anderen Sensoren berücksichtigen.

Wenn der Wagen 5 an einer bestimmten Stelle plötzlich rechtwinkelig abbiegt, ein kompliziertes Muster fährt, dann wieder beinahe zur ursprünglichen Stelle zurückkehrt und wieder rechtwinkelig abbiegt, ist anzunehmen, dass der Installateur einen Raum durch eine Tür betreten, im Raum gearbeitet und den Raum durch dieselbe Tür wieder verlassen hat. Das Nachbearbeitungsprogramm kann somit mit der nötigen Vorsicht annehmen, dass die beiden rechtwinkeligen Richtungsänderungen an derselben Stelle erfolgt sind. Wenn das Nachbearbeitungsprogramm zum Schluss gekommen ist, dass der Installateuer von einem Gang aus einen Raum betreten und später in den Gang zurückgekehrt ist, kann es annehmen, dass der Installateuer im Gang immer ungefähr in derselben Richtung gefahren ist. Wenn sich der Wagen 5 in einem flotten Tempo bewegt, sind plötzliche Richtungsänderungen unwahrscheinlich. Falls dennoch Richtungsänderungen registriert werden, ist anzunehmen, dass ein Rad über ein Hindernis gefahren ist.

Ein magnetischer Kompass kann in seiner Funktion durch grosse Eisenteile beeinträchtigt werden, wobei aber nicht anzunehmen ist, dass die Missweisung im ganzen Gebäude konstant ist. Praktische Versuche haben ergeben, dass beispielsweise ein magnetischer Kompass bei geradliniger Fahrt durch einen bestimmten Gang regelmässig Abweichungen von der richtigen Richtung gezeigt hat, die offensichtlich durch stählerne Türrahmen verursacht worden sind. Durch eine Analyse der Daten kann zumindest eine Aussage gemacht werden, welcher maximale Fehler bei einem magnetischen Kompass zu erwarten ist. Durch den Einsatz von Verfahren zur Mustererkennung sollte es in diesem Fall sogar möglich sein, die tatsächlich gefahrene Richtung mit einiger Sicherheit zu rekonstruieren.

Bei der Zusammenführung der in der Station 5 gespeicherten Daten mit den in der Zentrale 4 gespeicherten kann auch eine Verknüpfung zu den Plänen des betreffenden Gebäudes erfolgen, so dass festgestellt werden kann, in welchem Raum sich ein bestimmter Melder mit einer bestimmten Position befindet. Wenn auf den Plänen zusätzliche Daten, wie beispielsweise Raumhöhe oder Raumvolumen oder auch Meldungstexte im Stör- und Alarmfall vorhanden sind, können diese den Geräten ebenfalls zugeordnet werden. Aufgrund aller dieser Daten kann eine Datenbasis erstellt werden, welche von der Zentrale 4 im Normalbetrieb, im Störungsfall oder im Alarmfall in bekannter Weise verwendet wird.

## Patentansprüche

1. Verfahren zur Installation von peripheren Geräten an Standorten mit einer Verbindung zu einer Zentraleinheit (4), bei welchem der Standort des jeweiligen Geräts(2) bestimmt und gespeichert wird, **dadurch gekennzeichnet, dass** bei der Installation die jeweilige Position des Installateurs zusammen mit der zugehörigen Zeitinformation registriert und in der Zentraleinheit (4) der Zeitpunkt der Installation des peripheren Geräts (2) gespeichert wird, und dass die beiden Zeitinformationen miteinander verknüpft werden und daraus der Standort des peripheren Geräts (2) zum Zeitpunkt der Installation gewonnen wird.

2. Verfahren nach Anspruch 1, **dadurch gekennzeichnet, dass** bei Installation der peripheren Geräte (2) in einem Gebäude eine Verknüpfung der genannten Zeitinformationen mit den Plänen des Gebäudes erfolgt.

3. Verfahren nach Anspruch 2, **dadurch gekennzeichnet, dass** die Gebäudepläne den Geräten (2) an bestimmten Standorten zugeordnete Parameter enthalten.

4. Verfahren nach Anspruch 3, **dadurch gekennzeichnet, dass** die genannten Parameter Gebäudeparameter, wie beispielsweise die Höhe und/oder das Volumen des betreffenden Raumes (1), oder auch Geräteparameter, wie beispielsweise Schwellwerte, Meldungstexte für den Alarmfall oder Zeitkonstanten, enthalten.

5. Verfahren nach einem der Ansprüche 1 bis 4, **dadurch gekennzeichnet, dass** die peripheren Geräte (2) Gefahrenmelder einer Gefahrenmeldeanlage, beispielsweise Brandmelder, Gasmelder, Intrusionsmelder oder Präsenzmelder, sind.

6. Verfahren nach einem der Ansprüche 1 bis 4, **dadurch gekennzeichnet, dass** die peripheren Geräte (2) Fühler eines Gebäudesteuerungssystems, beispielsweise Temperaturfühler einer Klimaanlage oder Heizung, sind.

7. Einrichtung zur Durchführung des Verfahrens nach Anspruch 1, **gekennzeichnet durch** eine mobile Station (5), welche mit Mitteln (7) für die Bestimmung der jeweiligen Position der Station (5) und mit Mitteln (6, 8) für die Registrierung dieser Position in Funktion von der Zeit ausgerüstet ist, und **durch** Mittel für die zeitgenaue Meldung der Installation eines peripheren Geräts (2) an die Zentraleinheit (4) sowie **durch** Mittel für die Verknüpfung der Installationszeit mit der Position der Station (5) zu dieser Zeit.

8. Einrichtung nach Anspruch 7, **dadurch gekennzeichnet, dass** anhand der genannten Verknüpfung den einzelnen installierten Geräten (2) Standorte sowie gegebenenfalls weitere Daten und/oder Parameter zugeordnet werden.

9. Einrichtung nach Anspruch 8, **dadurch gekennzeichnet, dass** aufgrund aller den Geräten (2) zugeordneten Daten und/oder Parameter eine Datenbasis erstellt wird.

10. Einrichtung nach einem der Ansprüche 7 bis 9, **dadurch gekennzeichnet, dass** die mobile Station (5) so beschaffen ist, dass sie von einer Person an die verschiedenen Standorte mitführbar ist.

11. Einrichtung nach Anspruch 10, **dadurch gekennzeichnet, dass** die mobile Station (5) in Form eines kleinen Wagens ausgebildet ist.

12. Einrichtung nach Anspruch 7 oder 11, **dadurch gekennzeichnet, dass** die Mittel (7) für die Bestimmung der jeweiligen Position der Station (5) durch ein Global Positioning System gebildet sind.

13. Einrichtung nach Anspruch 11, **dadurch gekennzeichnet, dass** die Mittel (7) für die Bestimmung der jeweiligen Position der Station (5) durch Umdrehungssensoren an des Rädem des Wagens und gegebenenfalls einen Neigungsmesser und/oder einen Kompass gebildet sind.

14. Einrichtung nach einem der Ansprüche 7 bis 13, **dadurch gekennzeichnet, dass** die mobile Station (5) Mittel (10) zur Eingabe oder Aufnahme von Informationen aufweist.

## Claims

1. Method for installing peripheral devices at locations with a connection to a central unit (4), in which the location of the respective device (2) is determined and stored, **characterized in that** on installation the respective position of the installer is registered together with the related time information and in the central unit (4) the time of installation of the peripheral device (2) is stored, and that the two items of time information are linked to one another and the location of the peripheral device (2) at the time of installation is derived therefrom.

2. Method according to claim 1, **characterized in that** on installation of the peripheral devices (2) in a building, said items of time information are linked to plans of the building.

3. Method according to claim 2, **characterized in that** the building plans contain parameters assigned to the devices (2) at certain locations.

4. Method according to claim 3, **characterized in that** said parameters contain building parameters, such as the height and/or the volume of the relevant room (1), for example, or also device parameters, such as threshold values, message texts in the event of an alarm or time constants.

5. Method according to one of claims 1 to 4, **characterized in that** the peripheral devices (2) are danger alarms of a danger alarm system, for example fire alarms, gas alarms, intruder alarms or presence alarms.

6. Method according to one of claims 1 to 4, **characterized in that** the peripheral devices (2) are sensors of a building control system, for example temperature sensors of an air conditioning system or heating system.

7. Device for executing the method according to claim 1, **characterized by** a mobile station (5), which is equipped with means (7) for determining the respective position of the station (5) and with means (6, 8) for registering this position as a function of time, and by means for reporting the installation of a peripheral device (2) accurately timewise to the central unit (4) as well as by means for linking the installation time to the position of the station (5) at this time.

8. Device according to claim 7, **characterized in that** with reference to said linking, locations and if applicable other data and/or parameters are assigned to the individual devices (2) installed.

9. Device according to claim 8, **characterized in that** a database is produced on the basis of all data and/or parameters assigned to the devices (2).

10. Device according to one of claims 7 to 9, **characterized in that** the mobile station (5) is designed so that it can be taken to the various locations by one person.

11. Device according to claim 10, **characterized in that** the mobile station (5) is formed in the manner of a small cart.

12. Device according to claim 7 or 11, **characterized in that** the means (7) for determining the respective position of the station (5) are formed by a global positioning system.

13. Device according to claim 11, **characterized in that** the means (7) for determining the respective position of the station (5) are formed by rotation sensors on the wheels of the cart and if applicable a gradient indicator and/or a compass.

14. Device according to one of claims 7 to 13, **characterized in that** the mobile station (5) has means (10) for entering or recording information.

## Revendications

1. Procédé d'installation d'appareils périphériques à des emplacements avec une liaison vers une unité centrale (4), l'emplacement de l'appareil respectif (2) étant déterminé et mémorisé, **caractérisé par le fait que**, lors de l'installation, on enregistre la position respective de l'installateur conjointement à l'information temporelle associée et on mémorise dans l'unité centrale (4) l'instant de l'installation de l'appareil périphérique (2) et qu'on combine les deux informations temporelles et on obtient à partir de là l'emplacement de l'appareil respectif (2) à l'instant de l'installation.

2. Procédé selon la revendication 1, **caractérisé par le fait que**, lors de l'installation de l'appareil respectif (2) dans un bâtiment, on effectue une combinaison des informations temporelles mentionnées et des plans du bâtiment.

3. Procédé selon la revendication 2, **caractérisé par le fait que** les plans du bâtiment contiennent des paramètres associés aux appareils (2) à certains emplacements.

4. Procédé selon la revendication 3, **caractérisé par le fait que** les paramètres mentionnés sont des paramètres de bâtiment, par exemple la hauteur et/ou le volume de la pièce concernée (1), ou des paramètres d'appareil, par exemple des valeurs de seuil, des textes de message en cas d'alarme ou des constantes de temps.

5. Procédé selon l'une des revendications 1 à 4, **caractérisé par le fait que** les appareils périphériques (2) sont des avertisseurs de danger d'une installation d'avertissement de danger, par exemple des avertisseurs d'incendie, des détecteurs de gaz, des avertisseurs d'intrusion ou des détecteurs de présence.

6. Procédé selon l'une des revendications 1 à 4, **caractérisé par le fait que** les appareils périphériques (2) sont des capteurs d'un système de commande de bâtiment, par exemple des capteurs de température d'une installation de climatisation ou d'un chauffage.

7. Dispositif de mise en oeuvre du procédé selon la revendication 1, **caractérisé par** une station mobile (5), qui est équipée de moyens (7) pour la détermination de la position respective de la station (5) et de moyens (6, 8) pour l'enregistrement de cette position en fonction du temps, et par des moyens pour la signalisation temporelle précise de l'installation d'un appareil périphérique (2) à l'unité centrale (4) ainsi que par des moyens pour la combinaison de l'instant d'installation et de la position de la station (5) à cet instant.

8. Dispositif selon la revendication 7, **caractérisé par le fait que**, à l'aide de la combinaison mentionnée, des emplacements ainsi que le cas échéant d'autres données et/ou paramètres sont associés aux différents appareils (2) installés.

9. Dispositif selon la revendication 8, **caractérisé par le fait qu'**une base de données est élaborée à partir de toutes les données et/ou paramètres associés aux appareils (2).

10. Dispositif selon l'une des revendications 7 à 9, **caractérisé par le fait que** la station mobile (5) est conçue de telle sorte qu'une personne peut l'emporter avec elle aux différents emplacements.

11. Dispositif selon la revendication 10, **caractérisé par le fait que** la station mobile (5) est conçue sous la forme d'un petit chariot.

12. Dispositif selon la revendication 7 ou 11, **caractérisé par le fait que** les moyens (7) pour la détermination de la position respective de la station (5) sont formés par un GPS - Global Positioning System.

13. Dispositif selon la revendication 11, **caractérisé par le fait que** les moyens (7) pour la détermination de la position respective de la station (5) sont formés par des capteurs de nombre de tours sur les roues du chariot et éventuellement par un clinomètre et/ou par un compas.

14. Dispositif selon l'une des revendications 7 à 13, **caractérisé par le fait que** la station mobile (5) comporte des moyens (10) pour l'entrée ou l'enregistrement d'informations.
